# EUROPÄISCHE PATENTSCHRIFT

(11) **EP 2 236 215 B1**
(45) Veröffentlichungstag und Bekanntmachung des Hinweises auf die Patenterteilung: **02.05.2018**
(21) Anmeldenummer: 10158528.9
(22) Anmeldetag: 30.03.2010
(51) Int. Cl.: B05B 15/12, B01D 45/08, B01D 45/06

(54) **Vorabscheider für die An- bzw. Absaugöffnung von Sprühnebel-Absauganlagen, Lackieranlagen o.dgl.**
Pre-separator for the inlet of spray mist suction units, paint finishing assemblies or the like
Préséparateur pour l'ouverture d'aspiration ou d'évacuation d'installations d'aspiration de brouillards de pulvérisation ou d'installations de laquage etc.

(30) Priorität: 02.04.2009 DE 102009016003; 23.05.2009 DE 102009022459
(43) Veröffentlichungstag der Anmeldung: 06.10.2010
(73) Patentinhaber: Haas, Volker, 56477 Nister-Möhrendorf (DE)
(72) Erfinder: Haas, Volker, 56477 Nister-Möhrendorf (DE)
(74) Vertreter: advotec.

(56) Entgegenhaltungen:
- EP-A1- 0 340 242
- EP-A1- 1 080 788
- DE-A1- 19 603 689
- DE-U1- 9 112 707
- DE-U1- 29 705 487
- FR-A5- 2 114 132

## Beschreibung

Die Erfindung bezieht sich auf einen Vorabscheider für die An- bzw. Absaugöffnung von Sprühnebel-Absauganlagen, Lackieranlagen u.dgl. , wobei in dem Vorabscheider zwei hintereinander angeordnete, voneinander beabstandete Reihen vertikal oder horizontal gerichteter, voneinander beabstandeter Prallsegmente vorgesehen sind, und wobei die Prallsegmente der einen Reihe versetzt zu den Prallsegmenten der anderen Reihe angeordnet sind.

Sprühnebel-Absauganlagen, Lackieranlagen u.dgl. weisen an ihren An- bzw. Absaugöffnungen ein Filtervlies auf, an dem sich die in der Luft befindlichen Farb- und Lackpartikel absetzen bzw. in dem diese herausgefiltert werden. Dieses Filtervlies ist relativ schnell verunreinigt, so dass dasselbe gegen ein neues Filtervlies ausgetauscht werden muss. Da das Filtervlies zudem ein Einwegartikel ist, entstehen dem Betreiber von Sprühnebel-Absauganlagen, Lackieranlagen u.dgl. durch das relativ häufige Auswechseln des Filtervlieses sehr hohe Material-, Wartungs- und Entsorgungskosten.

Eine Einrichtung zum Absaugen von Farbnebel und Dämpfen im Bereich von Arbeitsplätzen, insbesondere im Bereich von Farbspritzanlagen, mit einem Vorabscheidesystem mit ein- oder mehrfacher Umlenkung und einem rohrförmigen Filter ist beispielsweise in der DE 297 05 487 U1 beschrieben. Dabei deckt das Vorabscheidesystem den Filter ganz gegen den abzusaugenden Raum hin ab.

Ein Kondensatabscheider ist aus der EP 1 080 788 A1 bekannt, der eine Kühlzone einer mindestens eine Lackierkabine, einen beheizten Trockner zum Trocknen lackierter Gegenstände sowie eine dem Trockner in Durchlaufrichtung der Gegenstände nachgeordnete Kühlzone zum Abkühlen der lackierten und getrockneten Gegenstände aufweisenden Lackieranlage beschreibt.

Aus der DE 196 03 689 A1 geht ein Abscheider zur Ausscheidung von Partikeln aus gasförmigen Fluiden wie Kühlfluiden, Ölnebeln, Fettnebeln hervor, der vorzugsweise aus zumindest zwei sich in gegenüberliegende Reihen angeordneten, im Querschnitt offenen rinnenförmigen ersten und zweiten Profilteilen gebildet ist.

Der Erfindung liegt die Aufgabe zugrunde, einen Vorabscheider der angegebenen Gattung zu schaffen, mit dem die Material-, Wartungs- und Entsorgungskosten für Sprühnebel-Absauganlagen, Lackieranlagen u.dgl. wesentlich reduziert werden.

Diese Aufgabe wird erfindungsgemäß durch einen Vorabscheider mit den Kennzeichnungsmerkmalen des Patentanspruchs 1 gelöst.

Zweckmäßige Weiterbildungen der Erfindung sind in den Unteransprüchen gekennzeichnet.

Der erfindungsgemäße Vorabscheider zeichnet sich insbesondere dadurch aus, dass durch die zwangsgeführte An- bzw. Absaugung durch den labyrinthartigen Vorabscheider sich der größte Anteil der sich in der Luft befindlichen Farb- und Lackpartikel an den Prallsegmenten absetzt und dadurch lediglich ein sehr geringer Anteil der Farb- und Lackpartikel bis zu dem Filtervlies vordringt. Das Wechseln des Filtervlieses ist daher wesentlich seltener notwendig. Es entsteht eine Ersparnis von bis zu 80%.

Der Vorabscheider muss erst beim Wechseln des Filtervlieses gereinigt werden. Dieses Reinigen erfolgt relativ mühelos, da durch das verwendete Material eine sehr geringe Haftung der Farb- und Lackpartikel gewährleistet ist und diese sich sehr leicht ablösen bzw. abziehen lassen.

Weitere Vorteile der Erfindung ergeben sich aus der nachfolgenden Beschreibung anhand eines die Erfindung wiedergebenden und in der Zeichnung dargestellten Ausführungsbeispiels. Dabei zeigt
- Fig. 1: eine Vorderansicht eines Vorabscheiders mit zwei Öffnungen und in diese eingesetzte Einzelrahmen,
- Fig. 2: eine perspektivische Ansicht des Vorabscheiders nach Fig. 1, wobei die Einzelrahmen der unteren Öffnung gesprengt dargestellt sind,
- Fig. 3: einen etwas vergrößerten perspektivischen Längsschnitt des Vorabscheiders nach Fig. 1, wobei die Einzelrahmen der oberen Öffnung gesprengt dargestellt sind und
- Fig. 4: einen Schnitt nach der Linie IV-IV in Fig. 1.

Das in den Figuren dargestellte Ausführungsbeispiel eines Vorabscheiders 1, der für die An- bzw. Absaugöffnung 2 von Sprühnebel-Absauganlagen, Lackieranlagen u.dgl. 3 vorgesehen ist, besteht im wesentlichen aus einem Grundrahmen 4 mit mindestens einer Öffnung 5 (im dargestellten Ausführungsbeispiel sind zwei Öffnungen 5 vorgesehen), in den bzw. in die jeweils zwei hintereinander angeordnete Einzelrahmen 6, 7 lösbar einsetzbar sind. In den Einzelrahmen 6, 7 sind jeweils eine Reihe 8, 9 von sich von einem Rahmenteil 10 zu dem dem Rahmenteil 10 gegenüberliegenden Rahmenteil 11 erstreckenden vertikal oder horizontale gerichteten, voneinander beabstandeten Prallsegmenten 12 vorgesehen. Dabei sind die Prallsegmente 12 der einen Reihe 8 des einen Einzelrahmens 6 mit Abstand und versetzt zu den Prallsegmenten 12 der anderen Reihe 9 des anderen Einzelrahmens 7 angeordnet.

Der Grundrahmen 4 weist in der Öffnung 5 bzw. den Öffnungen 5 auf seiner zu der An- bzw. Absaugöffnung 2 der jeweiligen Sprühnebel-Absauganlage, Lackieranlage u.dgl. 3, an der das Filtervlies 13 vorgesehen ist, gerichteten Seite 14 eine einstückig angeformte Anschlagkante 15 für die Einzelrahmen 6, 7 auf. Zum Wechseln des Filtervlieses 13 müssen bei diesem Ausführungsbeispiel lediglich die beiden Einzelrahmen 6, 7 entnommen werden, woraufhin das Filtervlies 13 frei zugänglich ist.

Bei einem weiteren, nicht dargestellten Ausführungsbeispiel des Vorabscheiders 1 besteht derselbe ebenfalls im wesentlichen aus einem Grundrahmen 4 mit mindestens einer Öffnung 5. In dem Grundrahmen 4 bzw. in der Öffnung 5 sind hierbei direkt zwei hintereinander angeordnete, voneinander beabstandete Reihen 8, 9 von sich von einem Rahmenteil 16 zu dem dem Rahmenteil 16 gegenüberliegenden Rahmenteil 17 erstreckenden vertikal oder horizontal gerichteten, voneinander beabstandeten Prallsegmenten 12 vorgesehen. Die Prallsegmente 12 der einen Reihe 8 sind auch hierbei versetzt zu den Prallsegmenten 12 der anderen Reihe 9 angeordnet. Zum Wechseln des Filtervlieses 13 muss bei diesem Ausführungsbeispiel der gesamte Vorabscheider 1 entnommen werden, woraufhin das Filtervlies 13 frei zugänglich ist.

Die Prallsegmente 12 sämtlicher Ausführungsbeispiele sind im Querschnitt vorzugsweise halbrohrförmig ausgebildet, wobei die Innenmäntel 18 der halbrohrförmigen Prallsegmente 12 der hintereinander angeordneten Reihen 8, 9 sich jeweils gegenüberliegen.

Wie bereits erwähnt setzen sich durch die zwangsgeführte An- bzw. Absaugung durch den labyrinthartigen Vorabscheider der größte Anteil der sich in der Luft befindlichen Farb- und Lackpartikel an den Prallsegmenten ab, wodurch lediglich ein sehr geringer Anteil der Farb- und Lackpartikel bis zu dem Filtervlies vordringt. Das Wechseln des Filtervlieses ist daher relativ selten erforderlich.

Sämtliche Teile des Vorabscheiders 1 bestehen aus einem Kunststoff, wobei der Kunststoff die Eigenschaft aufweist, dass Farben und Lacke nur ablösbar bzw. abziehbar haften. Dadurch ist eine sehr einfache Reinigung des Vorabscheiders 1 möglich, da sich die gebildete Farb- und Lackpartikelschicht leicht abziehen lässt. Der Kunststoff kann beispielsweise ein Polyethylen (PE), Polypropylen (PP) oder auch sonstiges sein.

Der erfindungsgemäße Vorabscheider 1 kann in neuen Sprühnebel-Absauganlagen, Lackieranlagen u.dgl. 3 direkt eingebaut oder bei vorhandenen Sprühnebel-Absauganlagen, Lackieranlagen u.dgl. 3 nachgerüstet werden.

## Patentansprüche

1. Vorabscheider (1) für die An- bzw. Absaugöffnung von Sprühnebel-Absauganlagen, Lackieranlagen u.dgl., wobei in dem Vorabscheider (1) zwei hintereinander angeordnete, voneinander beabstandete Reihen (8, 9) vertikal oder horizontal gerichteter, voneinander beabstandeter Prallsegmente (12) vorgesehen sind, und wobei die Prallsegmente (12) der einen Reihe (8) versetzt zu den Prallsegmenten (12) der anderen Reihe (9) angeordnet sind, wobei sämtliche Teile des Vorabscheiders (1) aus einem Kunststoff bestehen, wobei der Kunststoff die Eigenschaft aufweist, dass Farben und Lacke nur ablösbar bzw. abziehbar haften, wobei die Prallsegmente (12) im Querschnitt halbrohrförmig ausgebildet sind, und wobei die Innenmäntel (18) der halbrohrförmigen Prallsegmente (12) der hintereinander angeordneten Reihen (8, 9) sich jeweils gegenüberliegen, **dadurch gekennzeichnet,**
**dass** der Kunststoff ein Polyethylen oder ein Polypropylen ist und dadurch,
**dass** in Absaugrichtung die Prallsegmente (12) der einen Reihe (8) mit Abstand zu den Prallsegmenten (12) der anderen Reihe (9) angeordnet sind, so dass die freien Kanten der Prallsegmente (12) der einen Reihe (8) und die freien Kanten der Prallsegmente (12) der anderen Reihe (9) in Absaugrichtung überlappungsfrei angeordnet sind.

2. Vorabscheider nach Anspruch 1, **dadurch gekennzeichnet, dass** der Vorabscheider im Wesentlichen aus einem Grundrahmen (4) mit mindestens einer Öffnung (5) besteht, in dem bzw. in der sich die Prallsegmente (12) von einem Rahmenteil (16) zu dem dem Rahmenteil (16) gegenüberliegenden Rahmenteil (17) erstrecken.

3. Vorabscheider nach Anspruch 1, **dadurch gekennzeichnet, dass** der Vorabscheider im Wesentlichen aus einem Grundrahmen (4) mit mindestens einer Öffnung (5) besteht, in den bzw. in die zwei hintereinander angeordnete Einzelrahmen (6, 7) lösbar einsetzbar sind, wobei in den Einzelrahmen (6, 7) jeweils eine Reihe (8, 9) der sich von einem Rahmenteil (10) zu dem dem Rahmenteil (10) gegenüberliegenden Rahmenteil (11) erstreckenden vertikal oder horizontal gerichteten, voneinander beabstandeten Prallsegmenten (12) vorgesehen ist, und wobei die Prallsegmente (12) der einen Reihe (8) des einen Einzelrahmens (6) mit Abstand und versetzt zu den Prallsegmenten (12) der anderen Reihe (9) des anderen Einzelrahmens (7) angeordnet sind.

4. Vorabscheider nach Anspruch 3, **dadurch gekennzeichnet, dass** der Grundrahmen (4) in der bzw. den Öffnungen (5) auf seiner zu der An- bzw. Absaugöffnung (2) der jeweiligen Sprühnebel-Absauganlage, Lackieranlage u.dgl. (3) gerichteten Seite (14) eine einstückig angeformte Anschlagkante (15) für die Einzelrahmen (6, 7) aufweist.

## Claims

1. Pre-separator (1) for the intake and/or suction opening of spray-mist suction units, painting booths and the like, two rows (8, 9) of vertically or horizontally oriented spaced-apart baffle segments (12) being provided in the pre-separator (1), the rows (8, 9) being spaced apart and disposed one behind the other, the baffle segments (12) of one row (8) being disposed at an offset to the baffle segments (12) of the other row (9), all parts of the pre-separator (1) consisting of plastic, the plastic being of such a quality that paint and finish adhere thereto in a removable or strippable manner only, the baffle segments (12) having a semi-tubular cross-section, and the inner walls (18) of the semi-tubular baffle segments (12) of the rows (8, 9) disposed one behind the other being disposed opposite each other,
**characterized in that**
the plastic is polyethylene or polypropylene,
and **in that**
the baffle segments (12) of one row (8) are disposed at a distance from the baffle segments (12) of the other row (9) in the suction direction in such a manner that the free edges of the baffle segments (12) of one row (8) and the free edges of the baffle segments (12) of the other row (9) are disposed without overlap in the suction direction.

2. The pre-separator according to claim 1,
**characterized in that**
the pre-separator substantially consists of a base frame (4) having at least one opening (5) in which the baffle segments (12) extend from one frame part (16) to the other frame part (17) opposite said frame part (16).

3. The pre-separator according to claim 1,
**characterized in that**
the pre-separator substantially consists of a base frame (4) having at least one opening (5) into which the two individual frames (6, 7), which are disposed one behind the other, can be inserted in a removable manner, a row (8, 9) of the spaced-apart baffle segments (12), which are oriented vertically or horizontally and extend from one frame part (10) to the frame part (11) opposite said frame part (10), being provided in each of the individual frames (6, 7), and the baffle segments (12) of one row (8) of one individual frame (6) being disposed at a distance and at an offset from the baffle segments (12) of the other row (9) of the other individual frame (7).

4. The pre-separator according to claim 3,
**characterized in that**
the base frame (4) has a stop edge (15) integrally formed thereon for the individual frames (6, 7) in the opening or openings (5) at its side (14) facing toward the intake or suction opening (2) of the respective spray-mist suction unit, painting booth and the like (3).

## Revendications

1. Pré-séparateur (1) pour l'orifice d'aspiration ou d'évacuation d'unités d'évacuation de brouillard pulvérisé, d'installations de peinture et similaires, deux rangées (8, 9) de segments déflecteurs (12) espacés et orientés verticalement ou horizontalement sont prévues de manière espacée et disposée l'une derrière l'autre dans le pré-séparateur (1), les segments déflecteurs (12) de l'une rangée (8) étant disposés de manière décalée par rapport aux segments déflecteurs (12) de l'autre rangée (9), toutes les pièces du pré-séparateur (1) étant en matière plastique, la matière plastique étant d'une telle qualité que des peintures et laques n'y adhèrent que de manière détachable ou pelable, les segments déflecteurs (12) ayant une section transversale semi-tubulaire, et les parois internes (18) des segments déflecteurs (12) semi-tubulaires des rangées (8, 9) disposées l'une derrière l'autre se faisant face,
**caractérisé en ce que**
la matière plastique est un polyéthylène ou un polypropylène, et **en ce que**
les segments déflecteurs (12) de l'une rangée (8) sont disposés à distance des segments déflecteurs (12) de l'autre rangée (9) dans la direction d'évacuation de sorte que les bords libres des segments déflecteurs (12) de l'une rangée (8) et les bords libres des segments déflecteurs (12) de l'autre rangée (9) sont disposés sans se chevaucher dans la direction d'évacuation.

2. Pré-séparateur selon la revendication 1,
**caractérisé en ce que**
le pré-séparateur est sensiblement composé d'un cadre de base (4) ayant au moins une ouverture (5) dans lequel ou dans laquelle les segments déflecteurs (12) s'étendent d'une partie de cadre (16) vers la partie de cadre (17) opposée de ladite partie de cadre (16).

3. Pré-séparateur selon la revendication 1,
**caractérisé en ce que**
le pré-séparateur est sensiblement composé d'un cadre de base (4) ayant au moins une ouverture (5) dans lequel ou dans laquelle les deux cadres individuels (6, 7) disposés l'un derrière l'autre peuvent être insérés de manière amovible, une rangée (8, 9) des segments déflecteurs (12) espacés, orientés verticalement ou horizontalement et s'étendant de l'une partie de cadre (10) à l'autre partie de cadre (11) opposée de ladite partie de cadre (10) étant prévue dans chacun des cadres individuels (6, 7), et les segments déflecteurs (12) de l'une rangée (8) du cadre individuel (6) étant disposés à distance des et décalés par rapport aux segments déflecteurs (12) de l'autre rangée (9) de l'autre cadre individuel (7).

4. Pré-séparateur selon la revendication 3,
**caractérisé en ce que**
dans l'ouverture ou dans les ouvertures (5), sur son côté (14) orienté vers l'orifice d'aspiration ou d'évacuation (2) de l'unité d'évacuation de brouillard pulvérisé, d'installation de peinture et similaire (3), le cadre de base (4) a un bord de butée (15) moulé d'un seul tenant pour les cadres individuels (6, 7).
